# EUROPÄISCHE PATENTSCHRIFT

(11) **EP 0 410 102 B1**
(45) Veröffentlichungstag und Bekanntmachung des Hinweises auf die Patenterteilung: **03.08.1994**
(21) Anmeldenummer: 90109711.3
(22) Anmeldetag: 22.05.1990
(51) Int. Cl.: D21D 5/02

(54) **Sortierer**
Straining apparatus
Dispositif épurateur

(30) Priorität: 28.07.1989 DE 3925020
(43) Veröffentlichungstag der Anmeldung: 30.01.1991
(73) Patentinhaber: J.M. Voith GmbH, D-89522 Heidenheim (DE)
(72) Erfinder: Schweiss, Peter, D-7907 Langenau (DE); Rienecker, Reimund, D-7920 Heidenheim (DE)
(74) Vertreter: Weitzel, Wolfgang, Dr.-Ing.

(56) Entgegenhaltungen:
- DE-C- 290 357
- GB-A- 1 118 646
- US-A- 3 680 696

## Beschreibung

Die Erfindung betrifft einen Sortierer entsprechend dem Oberbegriff des Patentanspruchs 1. Ein solcher Sortierer ist bekannt aus der US-A-3 680 696. Hierbei bilden die zueinander versetzt angeordneten Kreisbögen allein die Rotorkontur ohne ein Übergangsstück dazwischen. Dies führt zu einem relativ schwachen Druckimpuls und die Ausführungsformen sind beschränkt auf nur zwei zueinander versetzte Kreisbögen, die den Rotorquerschnitt bilden. Das heißt, es entstehen auch nur zwei Impulse pro Umdrehung, was bei Rotoren großen Durchmessers nachteilig ist.

Sortierer mit solchen Siebkörben haben im wesentlichen die Aufgabe, störende Bestandteile von Fasersuspensionen, wie z.B. leichte, aufschwimmende Verunreinigungen, wie Kunststoff-Folien u.ä., schwere Bestandteile, wie Sand, Glassplitter, Holzstücke und Eisenteile im wesentlichen kleiner Art, wie Büroklammern, Drahtstücke u.ä., zu entfernen. Dies erfolgt dadurch, daß durch eine geeignete Bemessung der Sieblochung bzw. der Schlitzweite des Siebes bzw. Siebkorbes möglichst nur die guten Fasern oder auch Faserbündel in einen Gutstoffraum gelangen.

Für einen guten Sortierwirkungsgrad sind folgende Bedingungen dabei noch zu erfüllen:
1. Es muß zu einer Erzeugung von Scherkräften und Aufrechterhaltung zu einer turbulenten Bewegung in der Suspension kommen, um die Bildung von Faserflocken, inbesondere bei Feststoffkonzentrationen von mehr als 0,8 %, und eine Entmischung der Suspension in Fasern und Wasser am Sieb, zu verhindern. Im letzteren Fall würde es zu einer Eindickung am Sieb kommen, wodurch der Durchtritt von weiterem Gutstoff durch die Sieböffnungen verhindert werden würde.
2. Die Erzeugung von Druckpulsationen am Sieb, um auftretende Verstopfungen der Sieböffnungen durch z.B. Faserflocken und Fremdkörper zu beseitigen bzw. zu verhindern.

Neuerdings wird versucht, bei möglichst hohen Stoffkonzentrationen den Sortiervorgang durchzuführen, so daß man neuartige Rotoren entwickelt hat, wofür ein Beispiel die Anordnung gemäß US-PS 42 00 537 ist. Solche Rotoren haben einen guten Sortierwirkungsgrad, beanspruchen jedoch den Siebkorb ziemlich stark.

Die Aufgabe der Erfindung ist es, einen Rotor anzugeben, der bei gutem Sortierwirkungsgrad nur geringe Beanspruchungen des Siebkorbes hervorruft.

Diese Aufgabe wird erfindungsgemäß durch die Merkmale des kennzeichnenden Teils des Patentanspruchs 1 gelöst.

Erfindungsgemäß ist erkannt worden, daß durch einen solchen Rotor relativ "sanfte" Pulsationen erzeugt werden, die in Form eines sanften Wellenzuges verlaufen.

Nachfolgend wird die Erfindung anhand von Ausführungsbeispielen erläutert, wobei
- Fig. 1: einen prinzipiellen Längsschnitt und
- Fig. 2: einen Querschnitt dazu und
- Fig. 3: einen weiteren Querschnitt einer anderen Ausführungsform
zeigen.

Es ist in Fig. 1 der Siebkorb mit 1 und der Rotor mit 2 bezeichnet. Die Zuführung der Suspension in das Gehäuse 3 erfolgt über den Zulaufstutzen 5, der Ablauf des aussortierten Gutstoffes erfolgt aus dem Gutstoffraum 6 durch Ablaufstutzen 8 und die Entfernung des verbliebenen Restes der Suspension erfolgt über Stutzen 9. Der Rotorantrieb ist bei 12 angedeutet, der über die skizzierte Welle 11 den Rotor antreibt.

Gemäß Fig. 2 setzt sich der Umfang des Rotors 2 im Querschnitt, also in Schnitten senkrecht zur Rotorachse bzw. Rotorwelle 11 aus Kreisbögen mit dem Radius Rᵣ zusammen, die hier durch ein gerades Verbindungsstück miteinander verbunden sind. Es ergibt sich dadurch eine Exzentrizität E des Mittelpunktes M der Rotorkreisbögen im Verhältnis zur Rotordrehachse M₀. In der Mitte der Kreisbögen ergibt sich in bezug auf den Siebkorb 1 ein minimaler Spalt von fₘᵢₙ und im halben Winkelbereich zwischen zwei benachbarten minimalen Spalten fₘᵢₙ findet sich der maximale Spalt fₘₐₓ. Die Differenz zwischen diesen beiden Spalten ist mit e angegeben.

Der Ausgangsrotor, z.B. einer Baureihe, für eine gewisse, kleine Sortierergröße mit dem Siebradius Rₛ₁ ist - wie dargestellt - mit zwei Kreisbögen ausgebildet, so daß n₁=2 ist.

Für größere Radien Rₛ des Siebkorbes gilt dann die folgende Beziehung für die Anzahl (ganze Zahl) der Kreisbögen ${\text{n = n₁·R}}_{\text{s}} {\text{/R}}_{\text{s1}}$ . Es gelten ferner die Beziehungen

${\text{R}}_{\text{r}} {\text{=R}}_{\text{s}} {\text{-f}}_{\text{min}} {\text{-e, wobei E=e/(1-cos a), e=f}}_{\text{max}} {\text{-f}}_{\text{min}} \text{,}$

dabei ist der Winkel a der halbe Winkelabstand zwischen zwei benachbarten Punkten des Rotorumfangs mit dem geringsten Siebabstand fₘᵢₙ; an dieser Stelle liegt dann der maximale Abstand des Rotorumfanges zum Siebkorb 1 fₘₐₓ. Für diesen Winkel a gilt dann $\text{a=360°/2n}$ .

Für den Wert fₘᵢₙ ist vorzugsweise ein Wert in dem Bereich zwischen 15 und 45 mm zu wählen. Die Exzentrizität E liegt vorzugsweise zwischen 4 und 10 mm.

Ein solcher erfindungsgemäßer Rotor kann bei einem Siebdurchmesser von 500 mm maximal etwa eine Umdrehungsgeschwindigkeit von 1400 U/min erhalten, was einer Umfangsgeschwindigkeit von etwa 35 m/s entspricht. Es ergibt sich eine gute Sortierwirkung bei geringer Leistungsaufnahme des Rotors. Die Siebkorbbeanspruchungen sind dabei relativ klein.

In Fig. 3 ist noch der Querschnitt eines erfindungsgemäßen Rotors dargestellt, dessen Umfang sich im wesentlichen aus drei mit gleichen Winkelabständen zueinander beabstandeten Kreisbögen zusammensetzt.

Man kann auch - wie ausgezogen dargestellt - die Kreisbögen durch gerade Linien verbinden, die vorzugsweise parallel zur gemeinsamen Tangente benachbarter Kreisbögen verlaufen.

Man hat insgesamt den Vorteil eines geringen Energieverbrauchs bei hoher Umfangsgeschwindigkeit, welche zur Fluidisierung von Stoffen mittlerer Stoffdichte bei mehr als 3 % gut geeignet ist.

Es werden vorzugsweise Rotoren mit zwei bis vier den Umfang des Rotors bildenden Kreisbögen eingesetzt. Dies richtet sich natürlich nach der Größe des Sortierers bzw. dem Durchmesser des Siebkorbes.

Der Wert für ${\text{e=f}}_{\text{max}} {\text{-f}}_{\text{min}}$ beträgt zwischen 5 und 20 mm. Damit zeichnet sich der Rotor durch eine hinsichtlich eines festen Bezugsortes flach ondulierende Oberfläche aus, die mit hoher Drehzahl bzw. Geschwindigkeit am Siebkorb vorbeibewegt wird. Dabei ist fₘₐₓ der theoretische maximale Abstand der gemeinsamen Tangente benachbarter Kreisbögen; in diesem Bereich, also an der Stelle des halben Winkelabstandes der Stellen mit dem geringsten Rotorabstand, kann der wirkliche Abstand fₘₐₓ etwa höchstens 15 % größer sein, z.B. dort die Rotoroberfläche einer gemeinsamen Sekante entsprechend ausgebildet sind. Auch bogenförmige, konkave Verbindungsstücke zwischen den Kreisbögen (Zylinderabschnitten) und eine Annäherung insgesamt durch eine Ellipse (für den Rotor mit zwei Kreisbögen bzw. Zylinderabschnitten) kommen in Frage, mit einer Abweichung vom theoretischen Kreisradius Rᵣ von höchstens 10 %.

Der wirkliche maximale Abstand der Rotoroberfläche vom Siebkorb 1 soll höchstens 1,15·fₘₐₓ - d.h. 1,15 mal dem theoretischen Maximalabstand fₘₐₓ, wenn die Rotorkontur aus Kreisbögen und diese verbindenden, gemeinsamen Tangenten benachbarter Kreisbögen (bzw. Zylinderabschnitten und tangentialen, ebenen Flächen) gebildet ist, - vorzugsweise ${\text{(1+0,2/n)·f}}_{\text{max}}$ betragen.

Der Basisradius Rₛ₁ - für einen Siebkorb oder Sortierer mit minimalen Abmessungen - beträgt etwa 250 - 270 mm.

## Patentansprüche

1. Sortierer mit rotationssymmetrischem Siebkorb (1) und radial innen dazu angeordnetem, koaxialem Rotor (2), wobei der Rotorumfang in jedem Querschnitt senkrecht zur Rotordrehachse (M₀) zumindest überwiegend aus gegenseitig gleichmäßig winkelversetzten Kreisbögen von gleichem Radius (Rᵣ), der kleiner als der Innenradius (Rₛ) des Siebkorbes (1) ist, gebildet ist, dadurch gekennzeichnet, daß für die Kreisbögen die Formel ${\text{R}}_{\text{r}} {\text{= R}}_{\text{s}} {\text{-f}}_{\text{max}}$ gilt, wobei fₘᵢₙ der geringste Abstand des Rotorumfangs vom Siebkorb (1) und fₘₐₓ der theoretisch größte Abstand des Rotorumfangs vom Siebkorb (1) als der Maximal-Abstand der gemeinsamen Tangente benachbarter Kreisbögen vom Siebkorb (1) ist und in diesem Bereich f'ₘₐₓ der wirkliche größte Abstand des Rotorumfanges vom Siebkorb ist, wenn er dort nicht nach der gemeinsamen Tangente verlaufend ausgebildet ist, und der höchstens gleich 1,15·fₘₐₓ ist, wobei der Abstand zwischen fₘᵢₙ und f'ₘₐₓ im wesentlichen stetig zunimmt und eine maximale Abweichung des Radius Rᵣ von 5 % des Wertes wie nach der Formel gegeben in Form einer elliptischen oder ähnlichen Rotorkontur, zulässig ist, und der Konturübergang zwischen den Kreisbögen als gemeinsame Tangente oder Sekante benachbarter Kreisbögen oder bogenförmig konkav ausgebildet ist, und daß weiter die Differenz ${\text{e = f}}_{\text{max}} {\text{-f}}_{\text{min}}$ höchstens 60 mm und fₘᵢₙ zwischen 15 und 45 mm und E zwischen 5 und 100 mm beträgt, wobei $\text{a = 360°/2n}$ , $\text{E = e/(1-cos a)}$ , wenn der Winkel a gleich dem halben Winkelabstand zweier in Rotorumfangsrichtung benachbarter Rotorkonturpunkte mit dem geringsten Abstand fₘᵢₙ zum Siebkorb (1) und wenn E der Versatz des Mittelpunkts M der Rotorkreisbögen von der Rotordrehachse M₀, ${\text{e = f}}_{\text{max}} {\text{-f}}_{\text{min}}$ und n gleich der Zahl der Kreisbögen jedes Rotorquerschnitts ist.

2. Sortierer nach Anspruch 1, dadurch gekennzeichnet, daß der Wert für ${\text{e=f}}_{\text{max}} {\text{-f}}_{\text{min}}$ zwischen 5 und 20 mm beträgt.

3. Sortierer nach einem der Ansprüche 1 oder 2, dadurch gekennzeichnet, daß der wirkliche maximale Abstand der Rotoroberfläche vom Siebkorb (1) f'ₘₐₓ höchstens gleich ${\text{(1+0,2/n)·f}}_{\text{max}}$ ist, und daß für n gilt ${\text{n=n₁·R}}_{\text{s}} {\text{/R}}_{\text{s1}}$ , wobei n₁=2 für einen minimal zu bemessenden Rotor entsprechend einer geringen Sortierergröße mit dem Siebradius Rₛ₁ gilt.

## Claims

1. A grader having a rotationally-symmetrical sieve basket (1) and a coaxial rotor (2) arranged radially inwardly thereto, the periphery of the rotor in any cross-section at right-angles to the axis of rotation (M₀) of the rotor being at least predominantly formed of mutually regularly angularly-offset arcs of circles of the same radius (Rᵣ), which is smaller than the inner radius (Rₛ) of the sieve basket (1), characterised in that the formula ${\text{R}}_{\text{r}} {\text{= R}}_{\text{s}} {\text{-f}}_{\text{max}}$ applies for the arcs of circles, fₘᵢₙ being the minimum distance of the periphery of the rotor from the sieve basket (1) and fₘₐₓ being the theoretically maximum distance of the periphery of the rotor from the sieve basket (1) as the maximum distance of the common tangent of adjacent arcs from the sieve basket (1) and in this region f'ₘₐₓ is the actual maximum distance of the periphery of the rotor from the sieve basket, if it is not designed there running according to the common tangent, and which is at most equal to 1.15·fₘₐₓ, the distance between fₘᵢₙ and f'ₘₐₓ increasing substantially constantly and a maximum deviation of the radius Rᵣ of 5% of the value as given according to the formula in the form of an elliptical or similar rotor contour being permissible, and the transition of the contour between the arcs is designed as a common tangent or secant of adjacent arcs or is concave and arcuate, and that furthermore the difference ${\text{e = f}}_{\text{max}} {\text{-f}}_{\text{min}}$ is at most 60 mm and fₘᵢₙ is between 15 and 45 mm and E is between 5 and 100 mm, with $\text{a = 360°/2n}$ , $\text{E = e/(1-cos a)}$ , if the angle a is equal to half the angular distance of two rotor contour points which are adjacent in the peripheral direction of the rotor with the minimum distance fₘᵢₙ from the sieve basket (1) and if E is the offset of the centre point M of the rotor arcs from the axis of rotation of the rotor M₀, ${\text{e = f}}_{\text{max}} {\text{-f}}_{\text{min}}$ and n is equal to the number of arcs of each rotor cross-section.

2. A grader according to Claim 1, characterised in that the value of ${\text{e=f}}_{\text{max}} {\text{-f}}_{\text{min}}$ is between 5 and 20 mm.

3. A grader according to one of Claims 1 or 2, characterised in that the actual maximum distance of the rotor surface from the sieve basket (1) f'ₘₐₓ is at most equal to ${\text{(1+0,2/n)·f}}_{\text{max}}$ , and that ${\text{n = n₁·R}}_{\text{s}} {\text{/R}}_{\text{s1}}$ for n, and n₁=2 applies for a rotor to be given minimum dimensions corresponding to a low grader size with the sieve radius Rₛ₁.

## Revendications

1. Séparateur comprenant un panier de criblage (1) entourant coaxialement un rotor (2) dont la périphérie, dans toute section perpendiculaire à l'axe de rotation (M₀) du rotor, est constituée au moins principalement d'arcs de cercle régulièrement répartis et de même rayon (Rᵣ) inférieur a celui (Rₛ) du panier, caractérisé en ce que, pour les arcs du cercle, on peut écrire ( ${\text{R}}_{\text{r}} {\text{= R}}_{\text{s}} {\text{- f}}_{\text{max}}$ ), fₘᵢₙ étant le plus petit espacement entre la périphérie du rotor et le panier de criblage (1), fₘₐₓ étant l'espacement théorique maximal entre la périphérie du rotor et le panier de criblage (1), défini comme étant la distance maximale entre le panier et la tangente commune à deux arcs de cercle voisins, f'ₘₐₓ étant la distance maximale réelle lorsque la périphérie ne suit pas cette tangente ;
- f'ₘₐₓ est au plus égal à 1,15 fₘₐₓ, l'espacement entre le rotor et le panier croissant pratiquement constamment entre les points correspondant à fₘᵢₙ et f'ₘₐₓ,
- le rayon Rᵣ peut s'écarter de 5 % par rapport à la valeur indiquée par la formule, lorsque le contour du rotor prend une forme elliptique ou voisine,
- la zone du rotor reliant les arcs de cercle peut suivre une tangente commune à deux arcs voisins, ou un sécante ou un arc de cercle concave, et
- la différence ${\text{e = f}}_{\text{ma}} {\text{x-f}}_{\text{min}}$ ne dépasse pas 60 mm, fₘᵢₙ est comprise entre 15 et 45 mm, E est compris entre 5 et 100 mm d'où la relation $\text{a = 360°/2n}$ et $\text{E = e/(1-cos a)}$ en désignant par a la moitié de l'écart angulaire des points les plus proches l'un de l'autre, situés sur le contour du rotor à la distance minimale fₘᵢₙ du panier (1) et par E le décalage existant entre les centres M des arcs et l'axe du rotor M₀, avec ${\text{e = f}}_{\text{max}} {\text{- f}}_{\text{min}}$ et n représentant le nombre des arcs de cercle présents dans chaque section transversale du rotor.

2. Séparateur selon la revendication 1, caractérisé en ce que la différence fₘₐₓ-fₘᵢₙ est comprise entre 5 et 20 mm.

3. Séparateur selon l'une des revendications 1 ou 2, caractérisé en ce que l'espacement maximal réel F'ₘₐₓ, séparant le rotor et le panier (1), ne dépasse pas ${\text{(1 + 0,2/n). f}}_{\text{max}}$ , avec ${\text{n = n₁ R}}_{\text{s}} {\text{/R}}_{\text{S1}}$ , la valeur n₁ = 2 correspondant, à la dimension minimale à donner au rotor d'un séparateur de petite dimension dont le crible a un rayon R_{S1}.
